# FASCICULE DE BREVET EUROPEEN

(11) **EP 0 637 428 B1**
(45) Date de publication et mention de la délivrance du brevet: **25.11.1998**
(21) Numéro de dépôt: 94440052.2
(22) Date de dépôt: 05.08.1994
(51) Int. Cl.: A47F 5/00

(54) **Organes de suspension de pièces, notamment de pièces allongées d'un certain poids**
Hängevorrichtung für Stücke, insbesondere für längliche schwere Stücke
Hanging device for pieces, in particular for elongated heavy pieces

(30) Priorité: 05.08.1993 FR 9309796
(43) Date de publication de la demande: 08.02.1995
(73) Titulaire: VYNEX S.A., 08160 Balaives (FR)
(72) Inventeur: Dechirot, Jean-Pierre, F-08200 Balan (FR)
(74) Mandataire: Arbousse-Bastide, Jean-Claude Philippe

(56) Documents cités:
- WO-A-93/01102
- FR-A- 2 620 781
- US-A- 3 266 202
- US-A- 4 247 003

## Description

La présente invention a pour objet un organe de suspension de pièces, notamment de pièces allongées d'un certain poids.

On connaît actuellement des systèmes permettant de suspendre des pièces allongées pesantes, comme par exemple le dispositif décrit dans le document FR 2.620.781, constitué d'une pièce monobloc comprenant une platine perforée s'amincissant au voisinage d'une perforation centrale d'où débouchent des fentes radiales, une patte perpendiculaire à ladite platine dans laquelle est pratiquée une ouverture permettant la suspension du dispositif à des broches de présentation et enfin un couple de goussets reliant la platine à la patte pour renforçer la rigidité de l'ensemble.

La pièce allongée à suspendre, qui peut être par exemple un pied de table, un pied de chaise ou tout autre pied de meuble, peut comporter axialement une tige filetée dépassant de l'une des extrémités et permettant de l'engager rapidement dans la perforation pratiquée dans la platine.

Toutefois ce type de dispositif ne permet pas de suspendre des objets allongés sans que ces derniers soient inclinés par rapport à la verticale, du fait de l'excentricité de la perforation, ce qui nuit à l'aspect esthétique des présentoirs de magasins portant une série de pièces allongées suspendues destinées à la vente.

Le document US-A- 4 247 003 décrit un autre type de support, constitué d'une carte dans laquelle on effectue des pliages et des découpes pour réaliser deux éléments de maintien destinés à maintenir un objet, tel qu'une burette d'huile, muni d'un embout flexible d'une certaine longueur vissé sur une ouverture filetée d'un contenant. Dans ce dispositif l'élément de maintien inférieur, réalisé à la base de la carte, sert à la fixation du contenant, tandis que l'élément de maintien supérieur sert à maintenir vertical l'embout flexible.

Toutefois dans ce dispositif la découpe ménagée dans l'élément de maintien inférieur pour le passage de l'ouverture filetée du contenant se trouve décentrée par rapport à la patte d'accrochage, en sorte qu'il ne pourrait également pas permettre de suspendre des objets allongés sans que ces derniers s'inclinent sensiblement par rapport à la verticale.

La présente invention a pour but de remédier à cet inconvénient en proposant un organe de suspension comportant un socle perforé fixé perpendiculairement à une patte de largeur sensiblement égale et de forme sensiblement rectangulaire, munie à sa partie supérieure d'une ouverture, ledit organe de suspension se caractérisant essentiellement en ce que la patte est solidarisée au socle en son milieu et en ce qu'une découpe d'une certaine hauteur est pratiquée en regard de l'ouverture ménagée au centre dudit socle, permettant le passage d'une tige filetée fixée à l'extrémité d'une pièce allongée en vue de la suspendre verticalement.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue en perspective d'un organe de suspension selon l'invention
- la figure 2 représente le même organe en vue en coupe par un plan médian de symétrie
- la figure 3 représente une vue en perspective cavalière d'un organe selon l'invention accroché à la broche d'un présentoir linéaire et auquel est suspendue une pièce allongée.

Si on se réfère aux figures 1 et 2 on peut voir que l'organe de suspension selon l'invention comporte une patte 1 de forme sensiblement rectangulaire fixée à sa base sur la ligne médiane d'un socle 2 comportant en son centre une ouverture circulaire 21 disposée en regard d'une découpe 11 rectangulaire pratiquée à la partie inférieure de la patte 1.

Sur la figure 3 on peut voir un organe selon l'invention dans l'ouverture centrale 21 duquel est engagée une tige filetée 31 fixée axialement à l'extrémité d'une pièce 3 de section carrée qui peut être par exemple un pied de table, suspendu à une broche 4 d'un présentoir linéaire, non représenté, enfilée dans une ouverture multistandard 12 ménagée à la partie supérieure de la patte 1, à distance de la découpe 11.

Du fait de la disposition des éléments constituant l'organe de suspension selon l'invention la pièce 3 est suspendue perpendiculairement par rapport au sol.

Il va de soi que la présente invention ne saurait être limitée à la description qui précède d'un de ses modes de réalisation, susceptible de subir un certain nombre de modifications sans pour autant sortir du cadre de l'invention, telle que définie dans la revendication.

## Revendications

1. Organe de suspension de pièces, notament de pièces allongées (3) d'un certain poids, comportant un socle (2) perforé fixé perpendiculairement à une patte (1) de largeur sensiblement égale et de forme sensiblement rectangulaire munie à sa partie supérieure d'une ouverture (12) pour sa suspension, caractérisé en ce que la patte (1) est solidarisée au socle (2) en son milieu, le long d'une ligne médiane dudit socle (2), et en ce qu'une découpe (11) d'une certaine hauteur est pratiquée dans la patte (1) en regard d'une ouverture (21) ménagée au centre dudit socle (2), en vue de permettre l'introduction d'une tige filetée (31) fixée à l'extrémité d'une pièce allongée (3).

## Claims

1. Device for hanging elements, especially elongated elements (3) having a certain weight, and comprising a perforated base (2) fixed perpendicularly to a bracket (1) with an approximately equal width and having an approximately rectangular shape and provided at its upper portion with an opening (12) for its suspension, characterised in that the bracket (1) is rendered integral with the base (2) at its middle along a median line of said base (2), and in that a cut (11) with a certain height is made in the bracket (1) opposite an opening (21) fitted at the centre of said base (2) so as to enable a threaded rod (31) to be introduced and fixed at the end of an elongated element (3).

## Patentansprüche

1. Aufhängungselement für Teile, u.a. längliche Teile (3) mit einem bestimmten Gewicht, das einen gelochten Sockel (2) bestizt, der an einer Lasche (1) mit etwa der gleichen Breite und etwa rechteckiger Ausgestaltung senkrecht untrennbar befestigt ist, welche im oberen Bereich über eine Öffnung (12) für deren Aufhängung verfügt, dadurch gekennzeichnet, daß die Lasche (1) in der Mitte des Sockels (2) längs einer Mittellinie dieses Sockels mit ihm befestigt wird, und daß ein Ausschnitt (11) mit einer bestimmten Höhe in der Lasche (1) vorgenommen ist, der auf eine in der Mitte des Sockels (2) angebrachte Öffnung (21) blickt, um das Einschrauben eines Gewindestifts (31), der am Ende des länglichen Teils (3) befestigt ist, zu erlauben.
